# EUROPÄISCHE PATENTSCHRIFT

(11) **EP 2 293 891 B1**
(45) Veröffentlichungstag und Bekanntmachung des Hinweises auf die Patenterteilung: **24.12.2014**
(21) Anmeldenummer: 09768964.0
(22) Anmeldetag: 23.06.2009
(51) Int. Cl.: B22D 2/00, B22D 11/18, B22D 11/20

(54) **KOKILLE ZUM GIESSEN VON METALL**
MOULD FOR CASTING METAL
LINGOTIÈRE POUR LA COULÉE DE MÉTAL

(30) Priorität: 25.06.2008 DE 102008029742
(43) Veröffentlichungstag der Anmeldung: 16.03.2011
(73) Patentinhaber: SMS Siemag AG, 40237 Düsseldorf (DE)
(72) Erfinder: SCHULZE, Stephan, 40668 Meerbusch (DE); LIEFTUCHT, Dirk, 48739 Ledgen (DE); PLOCIENNIK, Uwe, 40882 Ratingen (DE)
(74) Vertreter: Klüppel, Walter
(86) Internationale Anmeldenummer: PCT/EP2009/004504
(87) Internationale Veröffentlichungsnummer: WO 2009/156115

(56) Entgegenhaltungen:
- EP-A- 0 057 627
- WO-A-2004/082869
- DE-A1- 10 028 304

## Beschreibung

Die Erfindung betrifft eine Kokille zum Gießen von Metall mit einer Mehrzahl von Temperaturmesseinrichtungen, die in einer Wand in der Kokille angeordnet sind zum Erfassen der Temperaturverteilung in der Wand während des Gießbetriebs.

Eine derartige Kokille mit einer Mehrzahl von Temperaturmesseinrichtungen ist im Stand der Technik bekannt und zum Beispiel in der internationalen Patentanmeldung WO 2004/082869 A1 offenbart. Gemäß der dort beschriebenen technischen Lehre sind die Temperaturmesseinrichtungen in Form von Thermoelementen einzeln in für sie jeweils vorgesehene individuelle Bohrungen in der Kokille eingebracht. Die einzelnen Thermoelemente werden mit einer Federkraft gegen den Grund der Bohrung gedrückt, um dort den Kontakt ihrer Messstellen mit dem Kokillenmaterial zu gewährleisten. Die Thermoelemente sind in unterschiedlicher Tiefe in die Kokillenplatte eingebracht. Dies ist insbesondere sinnvoll zur Bestimmung der Wärmestromdichte in der Kokillenplatte.

Die erwähnte Art der individuellen Montage jedes einzelnen Thermoelementes in der Kokillenplatte erfordert einen hohen Installationsaufinrand. Der Anschluß der Thermoelemente erfolgt typischerweise über eine separate Harting-Kupplung. Bei der Installation wird die Kupplung oft versehentlich beschädigt, woraufhin eine aufwendige Rekonstruktion der korrekten Anschlussweise vorzunehmen ist. Problematisch ist die Positionierung der Thermoelemente zueinander. Bei einem Abstand von zum Beispiel nur 10 mm führt eine Abweichung der Bohrungstiefe und damit der Position der Messspitzen der Thermoelemente in Tiefenrichtung von nur 1 mm bereits zu einer zehnprozentigen Abweichung im Messergebnis.

Ausgehend von diesem Stand der Technik liegt der Erfindung die Aufgabe zugrunde, eine bekannte Kokille zum Gießen von Metall mit einer Mehrzahl von Temperaturmesseinrichtungen dahingehend weiterzubilden, dass der Aufwand für die Installation der Mehrzahl von Temperaturmesseinrichtungen verringert wird, aber gleichzeitig eine hohe Zuverlässigkeit und Aussagekraft des Messer gebnisses gewahrt bleibt.

Diese Aufgabe wird durch den Gegenstand des Patentanspruchs 1 gelöst. Dieser ist dadurch gekennzeichnet, dass die Temperaturmesseinrichtungen in einem Modul fest zueinander positioniert angeordnet sind und zusammen mit dem Modul eine bauliche Einheit bilden und dass die bauliche Einheit zum Erfassen der Temperaturverteilung in oder an der Wand der Kokille befestigt ist.

Der große Vorteil bei der erfindungsgemäßen Lösung besteht darin, dass die bauliche Einheit, dass heißt das Modul mit den darin angeordneten Temperaturmesseinrichtungen, bereits vor der Montage der gesamten Kokille in einer Anlage in der Werkstatt beim Hersteller vormontiert werden kann.

Die Vormontage der Temperaturmesseinrichtungen in dem Modul ermöglicht vorteilhafterweise eine freie und genaue Positionierung der Temperaturmesseinrichtungen zueinander, d.h. in einem gewünschten richtigen Abstand zueinander und in der richtigen Tiefe; insbesondere sind die Abstände nicht mehr zwingend durch die Abstände von Befestigungsbolzen, mit denen der Wasserkasten an die Kokille angeschraubt wird und in denen die Temperaturmesseinrichtungen, insbesondere in Form von Thermoelementen, traditionell geführt wurden, definiert. Stattdessen ermöglicht die Vormontage in dem Modul auch eine so kurze Beabstandung der Temperaturmesseinrichtungen bzw. von deren Messspitzen zueinander, z.B. 10 mm, dass eine lückenlose Überwachung des erkaltenden und erstarrenden Strangs in der Kokille im Hinblick auf Längsrissbildung und Durchbruchfrüherkennung über der gesamten Breite des Strangs durch Auswerten der gemessenen Temperaturverteilung möglich ist. Allgemein können durch die freie Positionierung der Temperaturmesseinrichtungen die Abweichungen der Messergebnisse auf ein Minimum reduziert und so die Aussagekraft der Messung erheblich gesteigert werden.

Bei der Endmontage der Kokille ist dann die bauliche Einheit inklusive der Temperaturmesseinrichtungen nur noch als Ganzes in oder an der Wand zu befestigen. Der Installationsaufwand für die Temperaturmesseinrichtungen insbesondere bei der Endmontage der Kokille wird deshalb auf ein Minimum beschränkt.

Gemäß einem ersten Ausführungsbeispiel der Erfindung weist die Wand der Kokille eine Ausnehmung auf, zur Aufnahme der baulichen Einheit. Dabei gilt es zu beachten, dass ein möglichst optimaler Wärmeübergang zwischen der baulichen Einheit und dem Material der Kokille gewährleistet wird. Dafür ist es zum einen wichtig, dass die Tiefe der Ausnehmung auf die Tiefe bzw. Höhe des Moduls abgestimmt ist und insbesondere zwischen dem Grund oder der Wandung der Ausnehmung in der Kokille und der Oberfläche des Moduls bzw. den Messspitzen der Messeinrichtungen ein möglichst guter großflächiger Kontakt ausgebildet wird, um eine optimale Wärmeübertragung zwischen Modul und Kokillenwand zu gewährleisten. Die Wärmeübertragung kann zum Beispiel durch die Verwendung einer Wärmeleitpaste, die allerdings den hohen Temperaturen, wie sie beim Gießbetrieb in der Kokille auftreten, standhalten muss, verbessert werden.

Die bauliche Einheit ist z.B. von der Kaltseite her in eine Wand der Kokille eingelassen bzw. auf diese montiert: Damit die bauliche Einheit den Kühlmittelfluss in den Kühlkanälen der Kokillenwand nicht beeinträchtigt, wird die bauliche Einheit in diesem Fall zwischen zwei benachbarten Kühlkanälen montiert.

Alternativ ist die Ausnehmung für die bauliche Einheit als seitliche, vorzugsweise horizontale, Bohrung in der Wand der Kokille zwischen deren Heißseite und dem Grund der Kühlkanäle ausgebildet.

Um den Wärmefluß in der Wand der Kokille möglichst wenig zu stören, wird die Ausnehmung nach dem Einbau der baulichen Einheit durch eine plattenförmige Abdeckung vorzugsweise bündig mit der äußeren Oberfläche der Wand der Kokille wieder verschlossen. Dann ist ein Wärmefluss auch durch die Abdeckung möglich.

Das Modul bzw. die bauliche Einheit und die Ausnehmung in der bzw. auf der Kaltseite der Kokille sind vorzugsweise in Dickenrichtung der Kokillenwand, d.h. quer zur Gießrichtung bzw. von der Kalt- zur Heißseite, gestuft ausgebildet. Die Stufung gewährleistet vorteilhafterweise eine Stabilisierung des Moduls bzw. der baulichen Einheit in der Kokille gegen ein Verkippen.

Nicht nur die Kaltseite der Kokille weist, wie oben beschrieben, eine Ausnehmung auf, sondern auch das Modul weist seinerseits eine Ausnehmung, nachfolgend Temperaturmesseinrichtungs-Ausnehmung genannt, auf zur Aufnahme von jeweils einer Temperaturmesseinrichtung. Dabei ist die Temperaturmesseinrichtung in der Temperaturmesseinrichtungs-Ausnehmung so angeordnet, dass deren Messspitze bzw. dessen Messspitzen den Grund oder die Wandung der Ausnehmung kontaktiert.

Die Temperaturmesseinrichtung kann z.B. als Thermoelement oder als faseroptischer. Temperatursensor ausgebildet sein, wobei letzterer eine Temperaturmessung mittels des optical time domain reflectometry OTDR-Verfahrens oder des Fibre-Bragg-Grating FBG-Verfahrens ermöglicht. Die phaseroptischen Temperatursensoren sind sehr dünn; dies hat den Vorteil, dass viele Temperaturmessstellen nahe beieinander angeordnet werden können, ohne dass sich deren Signale bzw. Messergebnisse gegenseitig beeinflussen und verfälschen.

Zum Zwecke einer zuverlässigen Wärmestromdichtemessung sind die Temperaturmesseinrichtungen in dem Modul paarweise angeordnet, wobei die beiden Temperaturmesseinrichtungen, insbesondere Thermoelemente eines Paares vorzugsweise jeweils unterschiedlich tief in das Modul bzw. in die Kokille hineinragen. Die Temperaturmesseinrichtungs-Ausnehmungen in dem Modul sind dementsprechend unterschiedlich tief ausgebildet.

Die Temperaturmesseinrichtungs-Ausnehmungen in dem Modul können beispielsweise als Bohrung (gestuft oder nicht gestuft) oder als Nut am Rand des Moduls ausgebildet sein. Die Ausbildung als Nut hat den Vorteil, dass insbesondere auch die Messspitze der Temperaturmesseinrichtung beim Einsetzen in das Modul bzw. in die Nut zugänglich sind und eine Kontaktierung der Messspitze mit dem Grund bzw. dem Boden der Temperaturmesseinrichtungs-Ausnehmung sichergestellt werden kann. Bei Verwendung von Thermoelementen sind deren Messspitzen vorteilhafterweise mit dem Grund der Nuten verlötet, um einen optimalen Kontakt und Wärmeübergang sowie eine exakte Positionierung zu garantieren.

Die Temperaturmesseinrichtungen sind in den Temperaturmesseinrichtungs-Ausnehmungen in dem Modul fixiert. Die Fixierung kann erfolgen durch Einkleben oder Einklemmen der Temperaturmesseinrichtungen in die entsprechenden Ausnehmungen. Zum Einkleben wird vorteilhafterweise hoch wärmefestes Harz, z. B. Dehnmessstreifen DMS Harz, verwendet. Alternativ kann die Temperaturmesseinrichtung auch in die Temperaturmesseinrichtungs-Ausnehmung eingeklemmt werden, im Falle von Thermoelementen zum Beispiel mit Hilfe einer ringförmigen Kegelschraube. Hierbei ist an der Temperaturmesseinrichtungs-Ausnehmung ein Gewinde mit einem kegelförmigen Auslauf vorzusehen. Das Thermoelement wird durch den ringförmigen Kegel, vorzugsweise aus Kupfer, mit Außengewinde geführt. Dieser Kegel bzw. diese Kegelschraube klemmt das Thermoelement dann beim Einschrauben fest und presst es durch die Schraubrichtung gleichzeitig an den Bohrungsgrund.

Vorteilhafterweise ist das Modul und dessen Thermoelement-Ausnehmungen bzw. Bohrungen durch Erodieren hergestellt. Die besagte quarderförmige bzw. gestuft quarderförmige Form des Moduls ist dafür besonders geeignet. Das Herstellungsverfahren "Erodieren bietet den Vorteil, dass Bohrungsgrate und Bohrungskegel vermieden werden, bei gleichzeitig sehr präziser Einhaltung bzw. Realisierung der gewünschten Bohrungstiefe. Durch das einmalige Spannen eines Bauteils beim Erodieren zur Herstellung einer größeren Anzahl von Bohrungen können die Kosten für das Erodieren in Grenzen gehalten werden.

Zur Gewährleistung eines optimalen Wärmeüberganges ist das Modul vorzugsweise aus dem gleichen Material gefertigt wie die Kokille selbst.

Zur Verbesserung der Übersichtlichkeit der Kabelführung, insbesondere bezüglich der Anschlusskabel der Thermoelemente auf dem Modul, empfiehlt sich die Verwendung eines Zentralsteckers für die Anschlusskabel der Thermoelemente auf dem Modul. Ein derartiger Zentralstecker kann als reine vielfachpolige Steckverbindung oder als Multiplexer ausgebildet sein. Alternativ kann der Zentralstecker auch als Busschnittstelle bzw. Busmodul, zum Beispiel Feldbus-Modul, ausgebildet sein. Dann wäre der Zentralstecker in der Lage, die Signale der Thermoelemente umzuwandeln in ein Bus-Format. Gleichzeitig sollte die Bus-Schnittstelle bzw. das Bus-Modul auch in der Lage sein, die Umwandlung in umgekehrter Richtung, dass heißt vom Bus-Format in ein Format für ein Aktorsignal umzuwandeln. Bei Verwendung einer Mehrzahl von baulichen Einheiten kann es sinnvoll sein, die Zentralstecker auf den einzelnen baulichen Einheiten mit einem übergeordneten Zentralstecker zu verbinden. Bei dieser Schaltungskonfiguration können sowohl die Zentralstecker wie auch der übergeordnete Zentralstecker als Bus-Schnittstellen ausgebildet sein.

Über die Zentralstecker - gegebenenfalls unter Zwischenschaltung des übergeordneten Zentralsteckers - können die Thermoelemente an eine geeignete Auswerteeinrichtung oder eine Regeleinrichtung angeschlossen werden.

Der Beschreibung sind insgesamt 6 Figuren beigefügt, wobei
- Figur 1: die Kaltseite einer Kokille mit der Ausnehmung bzw. mit der baulichen Einheit in a) einer Draufsicht, b) einer ersten Queransicht und c) einer zweiten Queransicht;
- Figur 2: ein erstes Ausführungsbeispiel für die erfindungsgemäße bauliche Einheit in drei verschiedenen Perspektiven;
- Figur 3: das erste Ausführungsbeispiel der erfindungsgemäßen baulichen Einheit in einer Variante mit Zentralstecker;
- Figur 4: ein zweites Ausführungsbeispiel (gestuft) für die erfindungsgemäße bauliche Einheit;
- Figur 5: eine Kokille für Rund, Rechteck und Quadrat; und
- Figur 6: eine Kokille für Beam Blank
zeigt.

Die Erfindung wird nachfolgend unter Bezugnahme auf die genannten Figuren in Form von Ausführungsbeispielen detailliert beschrieben. In allen Figuren sind gleiche Elemente mit gleichen Bezugzeichen bezeichnet.

Figur 1 a) zeigt die Kaltseite einer Kokille, genauer gesagt einer (Seiten-)Wand 100 der Kokille in einer Draufsicht. Es sind vertikal geführte Kühlkanäle 200 sowie zwischen den Kühlkanälen Ausnehmungen 120, 120' für die baulichen Einheiten 500 und 500' zu erkennen. Die Ausnehmungen 120 und damit auch die gegebenenfalls darin eingebauten baulichen Einheiten 500 bzw. 500' sind jeweils zwischen zwei benachbarten Kühlkanälen angeordnet. Die Module 500 und 500' sind in Figur 1 a) unterschiedlich lang eingezeichnet. Dies zeigt, dass die baulichen Einheiten mit einer unterschiedlichen Anzahl von Thermoelementen.in ein und derselben Wand 100 einer Kokille vorgesehen sein können.

Figur 1 b) zeigt einen Schnitt durch die Wand 100 der Kokille gemäß Figur a) in Gießrichtung. Es ist die Ausnehmung 120' für die bauliche Einheit und der Kühlkanal 200 zu erkennen. Der Boden der Ausnehmung 120 reicht sehr nahe an die Heißseite H der Kokillenwand 100 heran. Auf diese Weise wird sichergestellt, dass die Thermoelemente auch tatsächlich die Temperaturverteilung in der Nähe der Heißseite H der Kokille auf möglichst realistische Weise erfassen.

Figur 1 c) zeigt einen Querschnitt durch die Wand 100 der Kokille gemäß Figur 1 a) quer zur Gießrichtung. Diese Figur zeigt anschaulich die unterschiedlichen Querschnitte für die Ausnehmungen 120 in der Tiefe der Kokillenwand 100: streng quarderförmig, nicht gestuft, gemäß einem ersten Ausführungsbeispiel 120 oder gestuft gemäß einem zweiten Ausführungsbeispiel. Bei der Stufung S verjüngt sich die Breite der Ausnehmung 120' bzw. der baulichen Einheit 500' im Bereich größerer Tiefen. Aufgrund dieser Stufung wird eine größere Steifigkeit der baulichen Einheit bei Einbau in die Ausnehmung erreicht.

Figur 2 veranschaulicht das erste Ausführungsbeispiel für die bauliche Einheit 500. Es ist zu erkennen, dass die Temperaturmesseinrichtungs-Ausnehmungen 420 für die Thermoelemente 300 in dem Modul 400 beispielhaft in Form von Nuten an den Seitenwänden des Moduls ausgebildet sind. Die Ausbildung der Nuten an den Seitenrändern bietet den Vorteil, dass die Thermoelemente nach dem Einsetzen in die Nuten zugänglich sind; insbesondere kann bei dieser Ausführung die Messspitze 310 der Thermoelemente 300 mit dem Grund der Nut verlötet sein. In Figur 2 ist weiterhin zu erkennen, dass die Thermoelemente paarweise gegenüberliegend angeordnet sind. Die an einem solchen Paar beteiligten Thermoelemente ragen jeweils unterschiedlich tief in das Modul hinein; vergleiche die Abstände A und B jeweils zwischen den Messspitzen 310 der Thermoelemente und den heißseitigen Begrenzungen H' der Module. Diese unterschiedlichen Abstände A und B sind für eine zuverlässige Berechnung der Wärmestromdichte in der Kokillenwand erforderlich.

Die Figur 3 zeigt das erste Ausführungsbeispiel des Moduls bzw. der baulichen Einheit gemäß Figur 2 ergänzt mit einem Zentralstecker 600 auf dem Modul 400. An den Zentralstecker 600 sind alle Anschlusskabel 330 der Thermoelemente 300 auf dem Modul anschließbar und bündelbar. Er ermöglicht die Weiterleitung der Signale aller Thermoelemente über vorzugsweise nur ein einzelnes, eventuell aber mehradriges Ausgangskabel 700. Zu diesem Zweck kann der Zentralstecker zum Beispiel in Form eines vielpoligen Steckers ausgebildet sein. Alternativ kann der Stecker auch als Multiplexer ausgebildet sein. In einer weiteren Alternative kann der zentrale Stecker auch als Busschnittstelle und das Kabel 700 als Busleitung ausgebildet sein. Die Busschnittstelle, auch Busmodul genannt, ist dann ausgebildet, die Signale der Thermoelemente in das Format bzw. Protokoll des jeweils verwendeten Busses umzusetzen.

Figur 4 zeigt ein zweites Ausführungsbeispiel für das erfindungsgemäße Modul, hier in Form einer gestuften Ausführung. Die Stufe ist in Figur 4 jeweils in Form von vertikalen Linien teilweise durchgezogen, teilweise strichpunktiert jeweils mit den Bezugzeichen S angedeutet. Besonders anschaulich ist die Stufe in Figur 1 a) zu erkennen.

Figur 5 zeigt eine Messanordnung einer Kokille für Rund, Rechteck und Quadrat.

Figur 6 zeigt eine Messanordnung einer Kokille für Beam Blank.

### Bezugszeichenliste

- 100: Wand der Kokille
- 120: Ausnehmung für die bauliche Einheit 500
- 120': Ausnehmung für die bauliche Einheit 500'
- 200: Kühlkanal
- 300: Thermoelement
- 330: Anschlusskabel Thermoelement
- 400: Modul
- 420: Aussparung für Thermoelement
- 500: bauliche Einheit gemäß erstem Ausführungsbeispiel
- 500': bauliche Einheit gemäß zweitem Ausführungsbeispiel
- 600: Zentralstecker
- 700: Ausgangskabel

- A, B: Abstände
- S: Stufe

## Patentansprüche

1. Kokille zum Gießen von Metall mit einer Mehrzahl von Temperaturmesseinrichtungen (300) die in einer Wand (100) der Kokille angeordnet sind zum Erfassen der Temperaturverteilung in der Wand während eines Gießbetriebs;
wobei die Temperaturmesseinrichtungen (300) in einem Modul (400) fest zueinander positioniert angeordnet sind und zusammen mit dem Modul eine bauliche Einheit (500, 500') bilden;
wobei das Modul (400, 400') mindestens eine Temperaturmesseinrichtungs-Ausnehmung (420) in Form einer Bohrung oder Nut aufweist zur Aufnahme von jeweils einer der Temperaturmesseinrichtungen; und
wobei die bauliche Einheit (500, 500') zum Erfassen der Temperaturverteilung in oder an der Wand (100) der Kokille befestigt ist.
**dadurch gekennzeichnet,**
**dass** die Temperaturmesseinrichtungen als faseroptische Temperatursensoren ausgebildet sind, welche eine Temperaturmessung mittels des optical time domain reflectometry OTDR-Verfahrens oder des Fibre-Bragg-Grating FBG-Verfahrens ermöglichen; und
**dass** die Temperaturmesseinrichtungs-Ausnehmungen (420) in dem Modul (400) so angeordnet und ausgebildet sind, dass die faseroptischen Temperatursensoren paarweise und benachbart in dem Modul angeordnet sind und dass die einzelnen faseroptischen Temperatursensoren eines Paares in unterschiedlichen Tiefen in bzw. auf dem Modul angeordnet sind.

2. Kokille nach Anspruch 1,
**dadurch gekennzeichnet,**
**dass** die Wand (100) der Kokille eine Ausnehmung (120,120') aufweist zur Aufnahme der baulichen Einheit (500, 500').

3. Kokille nach Anspruch 2,
**dadurch gekennzeichnet,**
**dass** die Ausnehmung (120) für die bauliche Einheit (500, 500') auf der Kaltseite der Wand der Kokille zwischen deren Kühlkanälen (200) angeordnet ist.

4. Kokille nach einem der Ansprüche 2 oder 3,
**dadurch gekennzeichnet,**
**dass** das Modul (400') und die Ausnehmung (120') in Richtung von der Kaltseite zu der Warmseite der Kokille gestuft ausgebildet sind.

5. Kokille nach Anspruch 2,
**dadurch gekennzeichnet,**
**dass** die Ausnehmung (120, 120') für die bauliche Einheit (500, 500') als seitliche, vorzugsweise horizontale, Bohrung in der Wand der Kokille zwischen deren Heißseite und dem Grund der Kühlkanäle ausgebildet ist.

6. Kokille nach einem der Ansprüche 2 bis 5,
**dadurch gekennzeichnet,**
**dass** die Ausnehmung (120, 120') nach dem Einbau der baulichen Einheit (500, 500') durch eine plattenförmige Abdeckung vorzugsweise bündig mit der äußeren Oberfläche der Wand der Kokille verschlossen ist.

7. Kokille nach Anspruch 1,
**dadurch gekennzeichnet,**
**dass** die Temperaturmesseinrichtungs-Ausnehmung (420) über ihre Tiefe gesehen gestuft mit unterschiedlichem Durchmesser ausgebildet ist.

8. Kokille nach einem der vorangegangenen Ansprüche,
**dadurch gekennzeichnet,**
**dass** die Temperaturmesseinrichtung (300) in der Temperaturmesseinrichtungs-Ausnehmung (420) derart eingeklebt oder lösbar eingeklemmt ist, dass die Messspitze oder die Messspitzen (310) der Temperaturmesseinrichtung (300) jeweils den Grund oder die Wandung der Temperaturmesseinrichtungs-Ausnehmung (420) kontaktieren.

9. Kokille nach einem der vorangegangenen Ansprüche,
**dadurch gekennzeichnet,**
**dass** das Modul und dessen Temperaturmesseinrichtungs-Ausnehmungen zumindest teilweise durch Erodieren hergestellt sind.

10. Kokille nach einem der vorangegangenen Ansprüche,
**dadurch gekennzeichnet,**
**dass** das Modul und/oder die Abdeckung zum Verschließen der Ausnehmung (120) aus dem gleichen Material wie die Kokille, zum Beispiel aus Kupfer, gefertigt ist.

11. Kokille nach einem der vorangegangenen Ansprüche,
**dadurch gekennzeichnet,**
**dass** in oder auf dem Modul ein Zentralstecker (600) vorgesehen ist zum Aufnehmen und Bünden der Anschlussleitungen (330) aller Temperaturmesseinrichtungen (300) auf dem Modul (400).

12. Kokille nach Anspruch 11,
**dadurch gekennzeichnet,**
**dass** der Zentralstecker als Multiplexer oder als Bus-Schnittschnelle bzw. Bus-Modul ausgebildet ist.

## Claims

1. Mould for the casting of metal, with a plurality of temperature measuring devices (300), which are arranged in a wall (100) of the mould, for detecting the temperature distribution in the wall during casting operation;
wherein the temperature measuring devices (300) are arranged in a module (400) to be fixed in position relative to one another and form together with the module a constructional unit (500, 500');
wherein the module (400, 400') comprises at least one temperature measuring device recess (420) in the form of a bore or groove for reception of a respective one of the temperature measuring devices; and
wherein the constructional unit (500, 500') for detection of the temperature distribution is fastened in or to the wall (100) of the mould;
**characterised in that**:
the temperature measuring devices are constructed as fibre-optical temperature sensors which enable temperature measurement by means of the Optical Time Domain Reflectometry (OTDR) method or the Fibre Bragg Grating (FBG) method; and
the temperature measuring device recesses (420) are so arranged in the module (400) and constructed that the fibre-optical temperature sensors are arranged in pairs and
adjacently in the module and that the individual fibre-optical temperature sensors of a pair are arranged at different depths in or on the module.

2. Mould according to claim 1, **characterised in that** the wall (100) of the mould has a recess (120, 120') for reception of the constructional unit (500, 500').

3. Mould according to claim 2, **characterised in that** the recess (120) for the constructional unit (500, 500') is arranged on the cold side of the wall of the mould between the cooling channels (200) thereof.

4. Mould according to one of claims 2 and 3, **characterised in that** the module (400') and the recess (120') is formed to be stepped in the direction from the cold side to the hot side of the mould.

5. Mould according to claim 2, **characterised in that** the recess (120, 120') for the constructional unit (500, 500') is constructed as a lateral, preferably horizontal, bore in the wall of the mould between the hot side thereof and the base of the cooling channels.

6. Mould according to any one of claims 2 to 5, **characterised in that** the recess (120, 120') is closed by a plate-shaped cover, preferably flush with the outer surface of the wall of the mould, after installation of the constructional unit (500, 500').

7. Mould according to claim 1, **characterised in that** the temperature measuring device recess (420) is constructed to be stepped with different diameters as seen over the depth thereof.

8. Mould according to any one of the preceding claims, **characterised in that** the temperature measuring device (300) is so glued or releasably clamped in place in the temperature measuring device recess (420) that the measuring tip or measuring tips (310) of the temperature measuring device (300) contacts or respectively contact the base or the wall of the temperature measuring device recess (420).

9. Mould according to any one of the preceding claims, **characterised in that** the module and the temperature measuring device recesses thereof are produced at least in part by eroding.

10. Mould according to any one of the preceding claims, **characterised in that** the module and/or the cover for closing the recess (120) is or are made of the same material as the mould, for example of copper.

11. Mould according to any one of the preceding claims, **characterised in that** provided in or on the module is a central plug (600) for receiving and grouping the connection lines (330) of all temperature measuring devices (300) on the module (400).

12. Mould according to claim 11, **characterised in that** the central plug is constructed as a multiplexer or as a bus interface or bus module.

## Revendications

1. Lingotière pour la coulée continue de métal, comprenant une multitude de dispositifs de mesure de la température (300) qui sont disposés dans une paroi (100) de la lingotière, pour l'enregistrement de la distribution de la température dans la paroi lors de la mise en oeuvre d'une coulée continue, dans laquelle les dispositifs de mesure de la température (300) sont disposés dans un module (400) en étant positionnés à demeure les uns par rapport aux autres et forment ensemble avec le module une unité intégrée (500, 500') ; dans laquelle le module (400, 400') présente au moins un évidement (420) de dispositif de mesure de la température sous la forme d'un alésage ou d'une rainure, pour que vienne s'y loger respectivement un des dispositifs de mesure de la température ; et dans laquelle l'unité intégrée (500, 500') pour l'enregistrement de la distribution de la température est fixée dans ou contre la paroi (100) de la lingotière, **caractérisée en ce que** les dispositifs de mesure de la température sont réalisés sous la forme de capteurs de la température à fibres optiques, qui permettent de procéder à une mesure de la température au moyen du procédé de réflectcmétrie optique temporelle OTDR ou de la technologie des réseaux de Bragg sur fibres FBG, et **en ce que** les évidements des dispositifs de mesure de la température (420) sont disposés et sont réalisés dans le module (400) de telle sorte que les capteurs de température à fibres optiques sont disposés par paires et dans des positions réciproquement adjacentes dans le module, et **en ce que** les capteurs de température individuels à fibres optiques d'une paire sont disposés à des profondeurs différentes dans, respectivement sur le module.

2. Lingotière selon la revendication 1, **caractérisée en ce que** la paroi (100) de la lingotière présente un évidement (120, 120') pour que vienne s'y loger l'unité intégrée (500, 500').

3. Lingotière selon la revendication 2, **caractérisée en ce que** l'évidement (120) pour l'unité intégrée (500, 500') est disposé du côté froid de la paroi de la lingotière entre les canaux de refroidissement (200) de cette dernière.

4. Lingotière selon l'une quelconque des revendications 2 ou 3, **caractérisée en ce que** le module (400') et l'évidement (120') sont réalisés en formant un gradin dans la direction allant du côté froid vers le côté chaud de la lingotière.

5. Lingotière selon la revendication 2, **caractérisée en ce que** l'évidement (120, 120') pour l'unité intégrée (500, 500') est réalisé sous la forme d'un alésage latéral de préférence horizontal dans la paroi de la lingotière entre le côté chaud de celle-ci et la base des canaux de refroidissement.

6. Lingotière selon l'une quelconque des revendications 2 à 5, **caractérisée en ce que** l'évidement (120, 120'), après l'incorporation de l'unité intégrée (500, 500'), est fermé via un revêtement en forme de plaque, de préférence en alignement avec la surface externe de la paroi de la lingotière.

7. Lingotière selon la revendication 1, **caractérisée en ce que** l'évidement (420) du dispositif de mesure de la température est réalisé avec un diamètre différent en formant un gradin, dans le sens de sa profondeur.

8. Lingotière selon l'une quelconque des revendications précédentes, **caractérisée en ce que** le dispositif de mesure de la température (300) est introduit par collage ou inséré de manière amovible dans l'évidement (420) du dispositif de mesure de la température, de telle sorte que la pointe de mesure ou les pointes de mesure (310) du dispositif de mesure de la température (300) entrent respectivement en contact avec la base ou avec la paroi de l'évidement (420) du dispositif de mesure de la température.

9. Lingotière selon l'une quelconque des revendications précédentes, **caractérisée en ce que** le module et ses évidements des dispositifs de mesure de la température sont réalisés au moins en partie par érosion.

10. Lingotière selon l'une quelconque des revendications précédentes, **caractérisée en ce que** le module et/ou le revêtement pour la fermeture de l'évidement (120) sont fabriqués à partir du même matériau que celui de la lingotière, par exemple en cuivre.

11. Lingotière selon l'une quelconque des revendications précédentes, **caractérisée en ce qu'**on prévoit, dans ou sur le module, un connecteur central (600) pour la réception et l'assemblage en faisceau des cordons d'alimentation (330) de tous les dispositifs de mesure de la température (300) sur le module (400).

12. Lingotière selon la revendication 11, **caractérisée en ce que** le connecteur central est réalisé sous la forme d'un multiplexeur ou d'une interface de bus, respectivement d'un module de bus.
